# EUROPÄISCHE PATENTSCHRIFT

(11) **EP 1 032 790 B1**
(45) Veröffentlichungstag und Bekanntmachung des Hinweises auf die Patenterteilung: **29.08.2001**
(21) Anmeldenummer: 98948657.6
(22) Anmeldetag: 22.10.1998
(51) Int. Cl.: F23M 5/04, F23M 5/08

(54) **FEUERFESTE ROHRWANDVERKLEIDUNG**
REFRACTORY LINING FOR TUBULAR WALL
REVETEMENT DE PAROI TUBULAIRE REFRACTAIRE

(30) Priorität: 18.11.1997 CH 267297
(43) Veröffentlichungstag der Anmeldung: 06.09.2000
(73) Patentinhaber: Mokesys AG, 4127 Birsfelden (CH)
(72) Erfinder: KERN, Andreas, CH-4059 Basel (CH)
(74) Vertreter: Bollhalder, Renato
(86) Internationale Anmeldenummer: CH9800453
(87) Internationale Veröffentlichungsnummer: WO9926023

(56) Entgegenhaltungen:
- EP-A- 0 656 508
- DE-A- 3 315 199
- DE-A- 3 817 188
- DE-C- 548 078
- DE-U- 8 908 821
- DE-U- 29 701 591
- US-A- 1 710 901
- US-A- 2 879 660
- US-A- 3 850 146

## Beschreibung

Die vorliegende Erfindung bezieht sich auf eine feuerfeste Rohrwandverkleidung mit einer Vielzahl von neben- und übereinander angeordneten feuerfesten Platten, wie sie im Oberbegriff des unabhängigen Patentanspruchs 1 definiert ist.

Feuerfeste Rohrwandverkleidungen werden beispielsweise eingesetzt, um Rohrwände in Feuerräumen von Kehrrichtverbrennungsanlagen vor Korrosion durch Rauchgase zu schützen. Die Rohrwände und Rohrwandverkleidungen werden in den heutigen Kehrrichtverbrennungsanlagen oftmals Temperaturen von über 1000°C ausgesetzt und erfahren auch bei geeigneter Materialwahl aufgrund der grossen Temperaturunterschiede der einzelnen Betriebszustände Dehnungen und Kontraktionen. Die Temperaturunterschiede sind bei den Rohrwandverkleidungen im allgemeinen grösser als bei den Rohrwänden, was bei der Materialwahl und/oder Ausgestaltung der Rohrwandverkleidungen berücksichtigt werden muss, damit die Rohrwandverkleidungen nicht durch grössere Dehnungen und Kontraktionen als die Rohrwände zerstört werden.

Die Wahl eines geeigneten Materials für die Rohrwandverkleidung ermöglicht es, dass die Rohrwandverkleidung für jeden Betriebszustand auf die Rohrwand abgestimmt ist. Für Rohrwände aus Stahl haben sich SiC-Rohrwandverkleidungen bewährt, wobei der SiC-Gehalt sehr unterschiedlich sein kann. In der Praxis werden SiC-Massen oder SiC-Platten mit einem SiC-Gehalt von 30% - 90% eingesetzt.

Es sind verschiedene feuerfeste Rohrwandverkleidungen bekannt, die eine Vielzahl von neben- und übereinander angeordneten feuerfesten keramischen SiC-Platten umfassen, die mit je mindestens einer Plattenhalterung an der zu schützenden Rohrwand befestigt sind. Der SiC-Gehalt der keramischen Platten variiert; weit verbreitet ist aber die Verwendung von sogenannten SiC 90-Platten, d.h. Platten mit einem SiC-Gehalt von ca. 90%.

Beim Rohrwandplattensystem JUSYS RWS 4.2 der Firma Jünger + Gräter GmbH, Schwandorf/DE, wird jede Platte einerseits von einem an der Rohrwand angeschweissten Stift getragen und in Wandrichtung zurückgehalten und ist anderseits mittels eines SiC-Mörtels mit der Rohrwand verklebt.

Beim Rohrwandplattensystem Carborundum der Firma Saint-Gobain Industriekeramik GmbH, Köln/DE, wird jede Platte an einer von der Rohrwand schräg nach oben verlaufenden stiftartigen Plattenhalterung eingehängt.

Aus der EP-A-0 656 508 ist eine feuerfeste Rohrwandverkleidung bekannt, bei der die Platten durch Schrauben an Stegen der Rohrwand zwischen den Rohren befestigt sind. Diese Schrauben übernehmen dabei sowohl eine Trag- als auch eine Haltefunktion.

Ein bei diesen Plattensystemen auftretendes Problem ist die Beschädigungsanfälligkeit der Rohrwandverkleidung bei zu raschem Anfahren der Kehrrichtverbrennungsanlage, da Rohrwandverkleidung und Rohrwand verschieden schnell erhitzt werden. Weil die Bewegungsfreiheit einer einzelnen Platte durch die Plattenhalterung und die benachbarten Platten eingeschränkt ist, kann die im Vergleich zur Rohrwand schnellere Dehnung der Platte bei zu raschem Anfahren nicht kompensiert werden und die Platte und/oder benachbarte Platten wird bzw. werden herausgebrochen oder ausgehängt.

In der DE-U-89 08 821 ist eine Rohrwandverkleidung beschrieben, bei der Auskleidungssteine durch Konsolen und Halterungen getragen bzw. gehalten sind. Die Konsolen und Halterungen sind direkt an den Rohren angebracht, was in gewissen Staaten eine Überprüfung durch einen Fachmann notwendig macht.

Aus der US-A-3 850 146 ist eine feuerfeste Rohrwandverkleidung bekannt, bei der eine Vielzahl von neben- und übereinander angeordneten feuerfesten Platten mit Plattenhalterungen an einer Rohrwand mit durch Stege verbundenen Rohren gehalten sind, wobei die Plattenhalterungen keine Tragfunktion haben. Mehrere übereinander angeordnete Platten sind von Konsolen getragen, die an die Rohre angeschweisst sind. Die rohrwandseitige Befestigung der Plattenhalterungen erfolgt über die Konsolen.

Dadurch, dass die Plattenhalterungen keine Tragfunktion haben, können sie die Platten vertikal verschiebbar an der Rohrwand halten. Problematisch ist bei dieser Rohrwandverkleidung jedoch, dass die Konsolen an die Rohre, d.h. an den Druckkörper angeschweisst werden müssen. Schweissungen am Druckkörper müssen in vielen Staaten von einem anerkannten Fachmann oder einer Behörde überprüft werden. Auch nachträgliche Änderungen sind deswegen relativ aufwendig.

Angesichts der Nachteile der bisher bekannten Rohrwandplattensysteme liegt der Erfindung die Aufgabe zugrunde, eine feuerfeste Rohrwandverkleidung der eingangs erwähnten Art zu schaffen, bei der unterschiedliche Dehnungen und Kontraktionen der feuerfesten Platten und der verkleideten Rohrwand sowohl in vertikaler als auch in horizontaler Richtung ohne Beschädigung der Rohrwandverkleidung aufgefangen werden können und die montiert werden kann ohne Schweissungen an den Rohren.

Diese Aufgabe wird gelöst durch die erfindungsgemässe feuerfeste Rohrwandverkleidung, wie sie im unabhängigen Patentanspruch 1 definiert ist. Patentanspruch 9 bezieht sich auf eine erfindungsgemäss feuerfest verkleidete Wand und Patentanspruch 11 auf ein erfindungsgemässes Verfahren zum feuerfesten Verkleiden einer Rohrwand. Bevorzugte Ausführungsvarianten ergeben sich aus den abhängigen Patentansprüchen.

Das Wesen der Erfindung besteht darin, dass bei einer feuerfesten Rohrwandverkleidung mit einer Vielzahl von neben- und übereinander angeordneten feuerfesten Platten mit je mindestens einer Plattenhalterung, die dazu bestimmt ist bzw. sind, die Platte an einer Rohrwand zu halten, welche durch Stege verbundene Rohre umfasst, wobei die Plattenhalterungen keine Tragfunktion haben und die Platten von mindestens einer von den Plattenhalterungen unabhängigen Konsole getragen sind, die Plattenhalterungen und die Konsole bzw. Konsolen ausgebildet sind, um an die Stege der Rohrwand befestigt zu werden.

Dadurch, dass die Rohrwandverkleidung an die Stege und nicht an die Rohre befestigt wird, wird der Druckkörper nicht beeinträchtigt. Kontrollen von einem anerkannten Fachmann oder einer Behörde sind daher überflüssig. Ein weiterer Vorteil besteht darin, dass die Plattenhalterungen und die Konsolen durch ihre Verbindung mit den Stegen gekühlt sind. Da die Platten nicht starr an der Rohrwand befestigt sind, sind ausserdem bei geeignetem, beabstandetem Anordnen der Platten Dehnungen und Kontraktionen derselben durch Verschieben in vertikaler und horizontaler Richtung auffangbar.

Bei einer bevorzugten Ausführungsvariante sind mehrere übereinander angeordnete Platten direkt oder über die darunter angeordnete Platte bzw. Platten von einer einzigen Konsole getragen, die bei an einer Rohrwand montierter Rohrwandverkleidung an der Rohrwand befestigt, insbesondere angeschweisst, ist. Die von der Konsole getragenen Platten können sich dann nach oben ausdehnen und verschieben. Die auf diese Weise im Vergleich zum bisherigen Stand der Technik erhöhte Plattenbeweglichkeit ermöglicht ein beschädigungsloses Auffangen von grösseren Dehnungen und Kontraktionen der Rohrwandverkleidung als die bekannten Rohrwandplattensysteme.

Im folgenden werden die erfindungsgemässe feuerfeste Rohrwandverkleidung und das erfindungsgemässe Verfahren zum feuerfesten Verkleiden einer Rohrwand unter Bezugnahme auf die beigefügten Zeichnungen anhand eines Ausführungsbeispiels detaillierter beschrieben. Es zeigen:
- Fig. 1 -: schematisch eine Ansicht von vorne einer erfindungsgemässen Rohrwandverkleidung mit einer Vielzahl von neben- und übereinander angeordneten feuerfesten Platten;
- Fig. 2 -: eine Schnittansicht einer mittels zwei Plattenhalterungen an einer Rohrwand angebrachten feuerfesten Platte gemäss der Linie A-A in Fig. 1;
- Fig. 3 -: eine Schnittansicht der an der Rohrwand angebrachten feuerfesten Platte gemäss der Linie B-B in Fig. 2;
- Fig. 4 -: eine Ansicht von vorne eines Teils der an einer Rohrwand angebrachten Rohrwandverkleidung von Fig. 1;
- Fig. 5 -: eine Seitenansicht des Rohrwandverkleidungs- und Rohrwandteils von Fig. 4 und
- Fig. 6 -: eine Ansicht von hinten des Rohrwandverkleidungsteils von Fig. 4.

### Figur 1

Eine erfindungsgemässe feuerfeste Rohrwandverkleidung umfasst eine Vielzahl von neben- und übereinander angeordneten feuerfesten Platten 1. Die Platten sind beispielsweise keramische SiC-Platten, vorzugsweise SiC 90-Platten, die bis über 1000 °C feuerbeständig sind. Jede Platte 1 wird von zwei hier nicht sichtbaren Plattenhalterungen, die keine Tragfunktion haben, an der verkleideten Rohrwand gehalten. Jeweils drei übereinander angeordnete Platten 1 werden von einer hier ebenfalls nicht sichtbaren Konsole getragen. Diese Platten 1 liegen mit ihren unteren Rändern auf der Konsole bzw. auf dem oberen Rand der jeweils darunter angeordneten Platte 1 auf. Zwischen dem oberen Rand 12 der obersten der drei Platten 1 und der darüberliegenden Konsole der darüber angeordneten Platten 1 ist Raum frei für Plattendehnungen und -bewegungen in vertikaler Richtung.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen.

### Figuren 2 und 3

Die verkleidete Rohrwand 2 ist hier eine Rohrwand mit senkrechten Rohren 21, die durch Stege 22 verbunden sind. An die Stege 22 montiert, insbesondere mit einer Pistole angeschossen, sind zwei zur Rohrwandverkleidung gehörende Plattenhalterungen 11 in Form von Schrauben. Die feuerfeste Platte 1 weist zwei sich vom oberen Rand 12 zum unteren Rand 13 erstreckende, T-förmige Schlitze 16 auf und kann von oben her über die Plattenhalterungen 11 eingefahren werden. Die der Rohrwand zugewandte Rückseite der Platte 1 ist mit drei sich über die ganze Höhe erstreckenden zylindersegmentförmigen Aussparungen versehen, so dass die Platte 1 über weite Bereiche einen gleichmässigen Abstand zur Rohrwand aufweist. Idealerweise beträgt der Abstand ca. 5 mm. Er kann durch Justieren der Plattenhalterungen 11 vor dem Einfahren der Platte 1 eingestellt werden. Nötigenfalls müssen die Platte 1 wieder entfernt und die Plattenhalterungen 11 nachjustiert werden.

Der obere Rand 12 und der untere Rand 13 der Platte 1 sind über die Plattendicke komplementär abgestuft. Sind zwei derartige Platten 1 übereinander angeordnet, so gewährleisten die sich teilweise überdeckenden Ränder, dass die Platten in einem gewissen Ausmass voneinander weg und aufeinander zu bewegbar sind, ohne dass zwischen den beiden Platten eine Fuge entsteht, die ein geradliniges Durchströmen von Gas erlaubt.

Der seitliche Rand 14 der Platte 1 weist eine Feder 141 und der seitliche Rand 15 eine komplementäre Nut 151 auf, was bei zwei solch nebeneinander angeordneten Platten 1 sicherstellt, dass die Platten in einem gewissen Ausmass voneinander weg und aufeinander zu bewegbar sind, ohne dass zwischen den beiden Platten eine Fuge entsteht, die ein geradliniges Durchströmen von Gas erlaubt.

Selbstverständlich können auch der obere Rand 12 und der untere Rand 13 mit Nut und Feder versehen oder die seitlichen Ränder 14 und 15 komplementär abgestuft sein. Es sind auch andere, z.B. kurvige Randformen denkbar, vorausgesetzt, dass sie ein geradliniges Durchströmen von Gas zwischen zwei neben- oder übereinander angeordneten Platten für alle in der Praxis auftretenden gegenseitigen Positionen verhindern.

Zwischen den gegenüberliegenden Rändern 12 und 13 bzw. 14 und 15 zweier neben- oder übereinander angeordneter Platten 1 wird jeweils ein feuerfester Keramikfaserstreifen angeordnet, der die Fugen zwischen den Platten 1 abdichtet, so dass kein Rauchgas durch die Rohrwandverkleidung hindurch zur Rohrwand 2 gelangen kann. Feuerfeste Keramikfaserstreifen, die bis 1350°C hitzebeständig sind, sind auf dem Markt erhältlich.

Der Raum zwischen der Rohrwand 2 und der Platte 1 ist mit hier nicht dargestelltem SiC-Fliessmörtel gefüllt, der die Platte 1 mit der Rohrwand 2 zusätzlich verklebt. Wird die Platte 1 bewegt, so bilden sich Risse im Mörtel oder der Mörtel löst sich von der Rohrwand 2 oder der Platte 1. Dies hat aber keine negativen Auswirkungen auf die Dichtheit der Rohrwandverkleidung, da diese durch die Platten 1 und die Keramikfaserstreifen sichergestellt wird.

Der SiC-Mörtel wird nach der Positionierung der Platten 1 im richtigen Abstand zur Rohrwand 2 als Fliessmörtel von oben her zwischen die Platten 1 und die Rohrwand 2 eingelassen und fliesst auch in die Schlitze 16. Um die Beweglichkeit der Platten 1 zu gewährleisten, werden daher die Plattenhalterungen 11 zuvor mit einem feuerfesten Schaum umgeben, der elastisch bleibt.

Der SiC-Fliessmörtel hat vorzugsweise einen SiC-Gehalt zwischen 30% und 90%, insbesondere zwischen 40% und 60%, und eine Porosität kleiner 20%, insbesondere zwischen 13% und 17%. Als besonders geeignet hat sich ein SiC-Fliessmörtel erwiesen, der 58% SiC, 13% SiO₂, 26% Al₂O₃, 0,2% Fe₂O₃ und 1,5% CaO enthält.

Die Plattenhalterungen 11 selbst sind aus hitzebeständigem Stahl, z.B. Stahl Nr. 310 nach AISI-Norm oder Werkstoff Nr. 1.4845 nach DIN 17440.

### Figuren 4 bis 6

Die Rohrwandverkleidung ist hier an einer Rohrwand 2' angebracht, bei der jeweils neben zwei aneinanderliegenden Rohren 21' und 23' ein Steg 22' angeordnet ist. Vorteilhafterweise weisen die Platten 1 entsprechend angepasste Rückseiten mit teilzylinderförmigen Aussparungen auf.

Zum Tragen der Platten 1 sind Konsolen 3 an die Rohrwand 2' angeschweisst. Die Konsolen 3 bestehen jeweils aus zwei vertikal angeordneten Stützplatten 31, die je an einen Steg 22' geschweisst sind, und einer horizontal angeordneten Tragplatte 32, die auf die beiden Stützplatten 31 geschweisst ist. Stützplatten 31 und Tragplatten 32 sind aus hitzebeständigem Stahl, z.B. Stahl Nr. 310 nach AISI-Norm oder Werkstoff Nr. 1.4845 nach DIN 17440.

Jede Konsole 3 trägt eine direkt auf der Tragplatte 32 aufliegende Platte 1 sowie indirekt die zwischen dieser Platte 1 und der in vertikaler Richtung nächsten Konsole 3 angeordneten Platten 1, die jeweils mit ihrem unteren Rand 13 auf dem oberen Rand 12 der darunterliegenden Platte 1 aufliegen.

Zwischen dem unteren, abgestuften Rand 13 einer direkt auf einer Konsole 3 aufliegenden Platte 1 und dem oberen, abgestuften Rand 12 der darunterliegenden Platte 1 sind aufgrund der Abstufung zwei Fugen vorhanden, die der unteren Platte 1 einen Bewegungsspielraum lassen, aber untereinander keinen direkten Kontakt haben, so dass die Rohrwandverkleidung in allen beim Betrieb auftretenden gegenseitigen Plattenstellungen dicht ist.

Die Plattenhalterungen 11 sind in den Fig. 4 bis 6 nur angedeutet, aber nicht vollständig gezeichnet.

Zu den vorbeschriebenen Rohrwandverkleidungen sind weitere konstruktive Variationen realisierbar. Hier ausdrücklich erwähnt sei noch, dass die Schlitze 16 nicht unbedingt T-förmig sein müssen. Es sind auch andere Formen, wie z.B. ein Teil eines Zylinders, denkbar. Wichtig ist nur, dass zwischen einem breiteren Bereich im Platteninnern und dem rückseitigen Plattenrand ein schmalerer Bereich vorhanden ist, so dass die Platten 1 mittels der Plattenhalterungen 11 an der Rohrwand 2 gehalten werden können.

## Patentansprüche

1. Feuerfeste Rohrwandverkleidung mit einer Vielzahl von neben- und übereinander angeordneten feuerfesten Platten (1) mit je mindestens einer Plattenhalterung (11), die dazu bestimmt ist bzw. sind, die Platte (1) an einer Rohrwand (2; 2') zu halten, welche durch Stege (22; 22') verbundene Rohre (21; 21', 23') umfasst, wobei die Plattenhalterungen (11) keine Tragfunktion haben und die Platten (1) von mindestens einer von den Plattenhalterungen (11) unabhängigen Konsole (3) getragen sind, **dadurch gekennzeichnet**, dass die Plattenhalterungen (11) und die Konsole bzw. Konsolen (3) ausgebildet sind, um an die Stege (22; 22') der Rohrwand (2; 2') befestigt zu werden.

2. Rohrwandverkleidung nach Anspruch 1, **dadurch gekennzeichnet**, dass die Plattenhalterungen (11) und die Konsole bzw. Konsolen (3) ausgebildet sind, um an die Stege (22; 22') der Rohrwand (2; 2') angeschweisst zu werden.

3. Rohrwandverkleidung nach Anspruch 1 oder 2, **dadurch gekennzeichnet**, dass mehrere übereinander angeordnete Platten (1) direkt oder über die darunter angeordnete Platte (1) bzw. Platten (1) von einer einzigen Konsole (3) getragen sind.

4. Rohrwandverkleidung nach einem der Ansprüche 1 bis 3, **dadurch gekennzeichnet**, dass der obere Rand (12) mindestens einer Platte (1) und der untere Rand (13) der darüber angeordneten Platte (1) so ausgebildet sind, insbesondere über die Plattendicke komplementär abgestuft sind, dass die Platten (1) in einem gewissen Ausmass voneinander weg und aufeinander zu bewegbar sind, wobei im ganzen Bewegungsbereich gewährleistet ist, dass Gas nicht geradlinig zwischen den beiden Platten (1) durchströmen kann und nicht geradlinig von der der Rohrwand (2; 2') abgewandten Seite der Rohrwandverkleidung zu der oder den Konsolen (3) oder Teilen davon strömen kann.

5. Rohrwandverkleidung nach einem der Ansprüche 1 bis 4, **dadurch gekennzeichnet**, dass die einander gegenüberliegenden seitlichen Ränder (14, 15) zweier nebeneinander angeordneter Platten (1) so ausgebildet sind, dass die beiden Platten (1) in einem gewissen Ausmass voneinander weg und aufeinander zu bewegbar sind, ohne dass zwischen den beiden Platten (1) eine Fuge vorhanden ist, die ein geradliniges Durchströmen von Gas erlaubt, wobei die einander gegenüberliegenden seitlichen Ränder (14, 15) vorzugsweise zueinander komplementär eine Nut (151) resp. eine Feder (141) aufweisen.

6. Rohrwandverkleidung nach einem der Ansprüche 1 bis 5, **dadurch gekennzeichnet**, dass zwischen den gegenüberliegenden Rändern (12, 13, 14, 15) zweier Platten (1) ein feuerfester Keramikfaserstreifen angeordnet ist.

7. Rohrwandverkleidung nach einem der Ansprüche 1 bis 6, **dadurch gekennzeichnet**, dass mindestens eine Platte (1) auf ihrer Rückseite, die bei an einer Rohrwand (2; 2') montierter Rohrwandverkleidung der Rohrwand (2; 2') zugewandt ist, mindestens einen sich über zumindest einen Teil der Plattenhöhe erstreckenden Schlitz (16) zur Aufnahme eines mit einer Verbreiterung versehenen Teils der Plattenhalterung bzw. einer der Plattenhalterungen (11) aufweist, so dass die Plattenhalterung die Platte (1) in Wandrichtung zurückhält, aber ein vertikales Verschieben der Platte (1) zumindest in einem gewissen Ausmass zulässt.

8. Rohrwandverkleidung nach Anspruch 7, **dadurch gekennzeichnet**, dass die Plattenhalterungen (11) in den Schlitzen (16) von elastischem, feuerfestem Schaum umgeben sind und schraubenförmig sein können.

9. Feuerfest verkleidete Wand, mit einer Rohrwand (2; 2') mit durch Stege (22; 22') verbundenen Rohren (21; 21', 23'), an der eine Rohrwandverkleidung nach einem der Ansprüche 1 bis 8 angebracht ist.

10. Feuerfest verkleidete Wand nach Anspruch 9, **dadurch gekennzeichnet, dass** der Raum zwischen der Rohrwand (2; 2') und den Platten (1) mit Fliessmörtel gefüllt ist, wobei der Fliessmörtel vorzugsweise ein SiC-Fliessmörtel mit einem SiC-Gehalt zwischen 30% und 90%, insbesondere zwischen 40% und 60%, und einer Porosität kleiner 20%, insbesondere zwischen 13% und 17%, ist.

11. Verfahren zum feuerfesten Verkleiden einer Rohrwand (2; 2') mit durch Stege (22; 22') verbundenen Rohren (21; 21', 23') mittels einer Rohrwandverkleidung nach einem der Ansprüche 1 bis 8, wobei zunächst die Konsolen (3) und die Plattenhalterungen (11) an den Stegen (22; 22') der Rohrwand (2; 2') befestigt werden, dann die feuerfesten Platten (1) in einem Abstand zur Rohrwand (2; 2') positioniert werden und schliesslich der Raum zwischen der Rohrwand (2; 2') und den Platten (1) mit Fliessmörtel gefüllt wird.

## Claims

1. A refractory tube wall lining having a multiplicity of refractory tiles (1) which are arranged next to and above one another and each have at least one tile holder (11), which is or are intended to hold the tile (1) on a tube wall (2; 2'), which comprises tubes (21; 21', 23') connected by webs (22; 22'), the tile holders (11) having no supporting function, and the tiles (1) being supported by at least one bracket (3) which is independent of the tile holders (11), wherein the tile holders (11) and the bracket or brackets (3) are designed to be attached to the webs (22; 22') of the tube wall (2; 2').

2. The tube wall lining as claimed in claim 1, wherein the tile holders (11) and the bracket or brackets (3) are designed to be welded to the webs (22; 22') of the tube wall (2; 2').

3. The tube wall lining as claimed in claim 1 or 2, wherein a plurality of tiles (1) which are arranged one above the other are supported, directly or via the tile (1) or tiles (1) arranged beneath them, by a single bracket (3).

4. The tube wall lining as claimed in one of claims 1 to 3, wherein the top edge (12) of at least one tile (1) and the bottom edge (13) of the tile (1) arranged above it are designed in such a way, in particular have complementary steps over the thickness of the tile, that the tiles (1) can be moved toward and away from one another to a certain extent, it being ensured that, throughout the entire movement range, gas cannot flow in a straight line between the two tiles (1) and cannot flow in a straight line from that side of the tube wall lining which is remote from the tube wall (2; 2') to the bracket or brackets (3) or parts thereof.

5. The tube wall lining as claimed in one of claims 1 to 4, wherein those side edges (14, 15) of two adjacent tiles (1) which face one another are designed in such a way that the two tiles (1) can be moved toward and away from one another to a certain extent without there being a gap between the two tiles (1) which allows gas to flow through in a straight line, the facing side edges (14, 15) preferably having a groove (151) and a tongue (141) which are complementary to one another.

6. The tube wall lining as claimed in one of claims 1 to 5, wherein a refractory ceramic fiber strip is arranged between the facing edges (12, 13, 14, 15) of two tiles (1).

7. The tube wall lining as claimed in one of claims 1 to 6, wherein at least one tile (1), on its rear side which, when the tube wall lining is mounted on a tube wall (2; 2'), faces the tube wall (2; 2'), has at least one slot (16), which extends over at least part of the height of the tile, for receiving a part of the tile holder or one of the tile holders (11) which is provided with a widened section, so that the tile holder retains the tile (1) in the wall direction but allows vertical displacement of the tile (1) at least to a certain extent.

8. The tube wall lining as claimed in claim 7, wherein the tile holders (11) are surrounded in the slots (16) by elastic, refractory foam and may be in the form of screws.

9. A wall with a refractory lining, having a tube wall (2; 2') with tubes (21; 21', 23') which are connected by webs (22; 22'), on which wall a tube wall lining as claimed in one of claims 1 to 8 is arranged.

10. The wall with a refractory lining as claimed in claim 9, wherein the space between the tube wall (2; 2') and the tiles (1) is filled with liquid mortar, the liquid mortar preferably being an SiC liquid mortar with an SiC content of between 30% and 90%, in particular between 40% and 60%, and a porosity of less than 20%, in particular between 13% and 17%.

11. A method for refractory lining of a tube wall (2; 2') having tubes (21; 21', 23') which are connected by webs (22; 22'), by means of a tube wall lining as claimed in one of claims 1 to 8, in which firstly the brackets (3) and the tile holders (11) are attached to the webs (22; 22') of the tube wall (2; 2'), then the refractory tiles (1) are positioned at a distance from the tube wall (2; 2'), and finally the space between the tube wall (2; 2') and the tiles (1) is filled with liquid mortar.

## Revendications

1. Habillage réfractaire pour paroi formée de tubes comportant une multiplicité de plaques réfractaires (1) disposées côte-à-côte et les unes au-dessus des autres et comportant respectivement au moins un dispositif (11) de retenue des plaques, qui est ou sont destinés à retenir la plaque (1) contre une paroi (2; 2') formée de tubes qui comporte des tubes (21, 21', 23') reliés par des barrettes (22; 22'), les dispositifs (11) de retenue des plaques n'ayant aucune fonction de support et les plaques (1) étant portées par au moins une console (3) indépendante des dispositifs (11) de retenue des plaques, **caractérisé en ce que** les dispositifs (11) de retenue des plaques et la ou les consoles (3) sont agencées de manière à être fixées aux barrettes (22; 22') de la paroi (2; 2') formée de tubes.

2. Habillage pour paroi formée de tubes selon la revendication 1, **caractérisé en ce que** les dispositifs (11) de retenue des plaques et la ou les consoles (3) sont agencés de manière à être soudés aux barrettes (22, 22') de la paroi (2; 2') formée de tubes.

3. Habillage pour paroi formée de tubes selon la revendication 1 ou 2, **caractérisé en ce que** plusieurs plaques (1), qui sont disposées les unes au-dessus des autres, sont supportées directement ou par l'intermédiaire de la plaque (1) ou des plaques (1) disposées au-dessous d'elles, par une seule console (3).

4. Habillage pour paroi formée de tubes selon les revendications 1 à 3, **caractérisé en ce que** le bord supérieur (12) d'au moins une plaque (1) et le bord inférieur (13) de la plaque (1) située au-dessus de la précédente sont agencés, notamment sont étagés de façon complémentaire sur l'épaisseur des plaques, de telle sorte que les plaques (1) peuvent être écartées et rapprochées les unes des autres à un certain degré, auquel cas dans l'ensemble de la gamme de déplacement il est certain qu'un gaz ne peut pas passer directement selon un trajet rectiligne entre les deux plaques (1) et ne peut pas circuler en ligne droite depuis la face de l'habillage pour paroi formée de tubes, située à l'opposé de la paroi formée de tubes (2, 2'), en direction de la ou des consoles (3) ou de parties de ces dernières.

5. Habillage pour paroi formée de tubes selon l'une des revendications 1 à 4, **caractérisé en ce que** les bords latéraux (14, 15), qui se font face, de deux plaques (1) disposées côte-à-côte sont agencés de telle sorte que les deux plaques (1) peuvent être écartées ou rapprochées l'une de l'autre à un certain degré sans qu'il existe entre les deux plaques (1) un joint qui permette une traversée en ligne droite d'un gaz, les bords latéraux (14, 15), situés en vis-à-vis l'un de l'autre, possédant de préférence d'une manière complémentaire entre eux une rainure (151) et une languette (141).

6. Habillage pour paroi formée de tubes selon l'une des revendications 1 à 5, **caractérisé en ce qu**'une bande réfractaire de fibres céramiques est disposée entre les bords opposés (12, 13, 14, 15) de deux plaques (1).

7. Habillage pour paroi formée de tubes selon l'une des revendications 1 à 6, **caractérisé en ce qu**'au moins une plaque (1) comporte sur sa face arrière, qui est tournée vers la paroi (2; 2') formée de tubes dans le cas de l'habillage monté sur une paroi (2; 2') formée de tubes, au moins une fente (16) qui s'étend sur au moins une partie de la hauteur de la plaque et sert à loger une partie, pourvue d'un élargissement, du dispositif de retenue des plaques ou de l'un des dispositifs (11) de retenue des plaques, de sorte que le dispositif de retenue des plaques retient la plaque (1) en direction de la paroi, mais permet, au moins à un certain degré, un décalage vertical de la plaque (1).

8. Habillage pour paroi formée de tubes selon la revendication 7, **caractérisé en ce que** les dispositifs (11) de retenue des plaques sont entourés, dans les fentes (16), par une mousse élastique incombustible et peuvent être agencées avec une forme hélicoïdale.

9. Paroi pourvue d'un habillage réfractaire, comportant une paroi (2; 2') formée de tubes comportant des tubes (21; 21'; 23) qui sont reliés par des barrettes (22,; 22') et sur laquelle est monté un habillage pour paroi formée de tubes selon l'une des revendications 1 à 8.

10. Paroi pourvue d'un habillage réfractaire selon la revendication 9, **caractérisé en ce que** l'espace entre la paroi (2; 2') formée de tubes et les plaques (1) est rempli d'un mortier fluidisé, le mortier fluidisé étant de préférence un mortier fluidisé de SiC possédant une teneur en SiC comprise entre 30 % et 90 %, notamment entre 40 % et 60 %, et une porosité inférieure à 20 %, notamment comprise entre 13 % et 17 %.

11. Procédé pour l'habillage réfractaire d'une paroi (2; 2') formée de tubes comportant des tubes (21; 21', 23') reliés par des barrettes (22; 22') à l'aide d'un habillage pour paroi formée de tubes selon l'une des revendications 1 à 8, selon lequel on fixe tout d'abord les consoles (3) et les dispositifs (11) de fixation des plaques aux barrettes (22; 22') de la paroi (2; 2') formée de tubes, puis on positionne les plaques réfractaires (1) à distance de la paroi (2; 2') formée de tubes et enfin on remplit par du mortier fluidisé l'espace présent entre la paroi (2; 2') formée de tubes et les plaques (1).
